# FASCICULE DE BREVET EUROPEEN

(11) **EP 2 957 669 B1**
(45) Date de publication et mention de la délivrance du brevet: **03.01.2018**
(21) Numéro de dépôt: 14305940.0
(22) Date de dépôt: 18.06.2014
(51) Int. Cl.: D06B 17/00

(54) **Système comprenant une structure transporteuse et un dispositif d'étalement de fil sur la structure transporteuse**
System mit einer Transportstruktur und einer Vorrichtung zum Anlegen von Garn auf der Transportstruktur
System comprising a conveyor structure and a device for spreading a thread on the conveyor structure

(43) Date de publication de la demande: 23.12.2015
(73) Titulaire: SUPERBA (Société par Actions Simplifiée), 68100 Mulhouse (FR)
(72) Inventeur: Massotte, Philippe, 68420 Gueberschwihr (FR)
(74) Mandataire: Nuss, Laurent

(56) Documents cités:
- EP-A1- 0 298 519
- EP-A1- 0 353 617
- EP-A1- 0 640 551
- FR-A1- 2 581 631
- GB-A- 2 010 931
- JP-A- S51 123 311
- US-A- 5 934 108

## Description

La présente invention se rapporte au domaine des systèmes de traitement de fils et plus particulièrement au domaine des dispositifs de répartition et de positionnement de fil sur une structure transporteuse.

Actuellement, le traitement des fils destinés à la fabrication de vêtement fait intervenir notamment une étape de vaporisation en autoclave en vue d'une fixation dimensionnelle du fil et d'une suppression de la tension sur la structure du fil. Cette opération est effectuée de façon continue par déplacement du fil déroulé d'une bobine dans l'autoclave.

Toutefois, un tel mécanisme impose une limite de vitesse maximale rapidement atteinte dans le traitement du fil. En effet, l'étape de vaporisation imposant une durée de traitement minimale, la vitesse du passage du fil dans l'autoclave se trouve limitée. Aussi, afin d'optimiser l'étape de vaporisation, il est connu d'opérer un dépôt du fil destiné à être traitée sur une structure transporteuse selon un arrangement particulier en spirales. Un tel système, selon le préambule de la revendication 1, est divulgué dans US 5 934 108 A. Cependant, cette opération de dépose en spirales rencontre rapidement des difficultés dans sa mise en oeuvre homogène du fait des caractéristiques intrinsèques des fils destinés à la fabrication de vêtements et notamment en raison de tensions particulières qui existent dans les fibres qui forment la structure de ces fils. Ces tensions spécifiques aux fibres des fils imposent un dépôt particulier du fil qui génère une limitation de la vitesse maximale de cette opération de dépôt.

La présente invention a pour but de pallier ces inconvénients en proposant un dispositif qui permet une répartition homogène et maintenue de fils sur une structure transporteuse tout en autorisant une vitesse de dépôt de fil de l'ordre d'au moins 1000 mètres par minute.

L'invention a ainsi pour objet un dispositif d'étalement d'au moins un fil sur une structure transporteuse, caractérisé en ce que le dispositif comprend :
- une structure rotative actionnée par un moteur et comportant une amenée de fil au niveau de l'axe de rotation de la structure rotative,
- un canal orienté dans la structure rotative, radialement par rapport à l'axe de rotation de la structure rotative et débouchant au niveau d'un orifice de sortie de fil décentré radialement par rapport à l'axe de rotation de la structure rotative,
- une platine d'étalement montée axialement sur la structure rotative et portant l'orifice de sortie de fil et destinée à être positionnée dans le plan et contre la surface de la structure transporteuse.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
- la figure 1 est une représentation schématique selon une vue éclatée d'un exemple de dispositif selon l'invention,
- la figure 2 est une représentation schématique selon une vue éclatée alternative d'un exemple de dispositif de l'invention,
- la figure 3 est une représentation schématique selon une vue en section d'un exemple de dispositif de l'invention.

La présente invention porte sur un dispositif d'étalement d'au moins un fil 1 sur une structure transporteuse 2, caractérisé en ce que le dispositif comprend :
- une structure rotative 3 actionnée par un moteur et comportant une amenée 4 de fil 1 au niveau de l'axe de rotation de la structure rotative 3,
- un canal 5 orienté dans la structure rotative 3, radialement par rapport à l'axe de rotation de la structure rotative 3 et débouchant au niveau d'un orifice 6 de sortie de fil 1 décentré radialement par rapport à l'axe de rotation de la structure rotative 3,
- une platine d'étalement 7 montée axialement sur la structure rotative 3 et portant l'orifice 6 de sortie de fil 1 et destinée à être positionnée dans le plan et contre la surface de la structure transporteuse 2.

Un tel arrangement permet le positionnement de l'orifice 6 de sortie de fil 1 sur la périphérie de la platine d'étalement 7. Aussi, l'entrainement en rotation de la platine d'étalement 7 par la structure rotative 3 génère un dépôt circulaire du fil 1. Ce dépôt circulaire au niveau de l'orifice 6 de sortie, couplé au déplacement de la structure transporteuse 2, permet un dépôt du fil 1 sous la forme de spirales. Cet étalement du fil 1 sur la structure transporteuse 2 est opéré notamment grâce à la partie périphérique de la surface de la platine d'étalement 7 en contact avec la surface de la structure transporteuse 2.

Selon une particularité de réalisation, le dispositif d'étalement d'au moins un fil 1 est caractérisé en ce que la platine d'étalement 7 dont la surface en contact avec la structure transporteuse 2 comporte au moins une portion centrale concave. Cet arrangement concave permet non seulement de limiter la surface d'échauffement de la platine 7 lors de son frottement contre la structure transporteuse 2, mais également de limiter des frottements parasites de la platine 7 sur une portion de fil 1 déjà déposée de façon appropriée.

Selon une autre particularité de réalisation, le dispositif d'étalement d'au moins un fil 1 est caractérisé en ce que la platine d'étalement 7 dont la surface en contact avec la structure transporteuse 2 comporte plusieurs perforations destinées à optimiser la dispersion de chaleur liée au frottement.

De façon alternative, voire complémentaire, le dispositif d'étalement d'au moins un fil 1 est caractérisé en ce que la face supérieure de la platine d'étalement 7 du fil 1 réalise une interface 8 de dissipation de chaleur. Selon un mode de construction préféré, cette interface 8 est obtenue par montage de la platine 7 à la structure rotative 3 en faisant intervenir un ou plusieurs pièces d'écartement 9 permettant la formation d'un espace 10 entre l'interface 8 de dissipation de la platine 7 et la structure rotative 3. Cet espace 10 autorise un passage d'air au niveau de la majeure partie de la surface de la platine d'étalement 7 située sur le coté de la platine 7 opposé à la surface destinée à être en contact avec la structure transporteuse 2.

Selon une autre particularité de réalisation, le dispositif comprend également un mécanisme d'optimisation 11 de la mise en contact de la surface de la structure transporteuse 2 avec la platine d'étalement 7. Ce mécanisme d'optimisation 11 a pour objet de permettre une mise en contact de la structure transporteuse 2 avec la platine d'étalement 7 qui permette l'étalement du fil 1 sur la structure transporteuse 2 sans que le frottement de la platine 7 sur la structure transporteuse 2 ne dégrade la surface de cette structure de transport 2, n'altère la dépose et l'étalement du fil 1, ni ne génère un frottement trop important susceptible d'entraîner une surchauffe de la platine 7. Selon un exemple de réalisation de ce mécanisme d'optimisation 11 de la mise en contact, la platine d'étalement 7 est montée mobile verticalement par rapport à la surface de la structure transporteuse 2 de façon à permettre un positionnement contrôlé de la platine 7 contre la structure transporteuse 2. De façon complémentaire ou alternative, le mécanisme d'optimisation 11 de la mise en contact est réalisé par un dispositif disposé sous la structure transporteuse 2 et adaptée pour presser la structure transporteuse 2 contre la surface de la platine 7 d'étalement.

Selon une spécificité de réalisation alternative ou complémentaire, le mécanisme d'optimisation 11 de la mise en contact comprend au moins une chambre à air 12 à gonflage contrôlé positionnée sous la structure transporteuse 2 souple en regard de la platine d'étalement 7. La structure transporteuse 2 souple autorise une déformation de sa surface, de sorte que le gonflage de la chambre à air 12 sous la structure transporteuse 2 permet un déplacement de la surface de cette structure transporteuse 2 pour exercer une pression optimale de la structure transporteuse 2 contre la platine d'étalement 7. L'utilisation d'une chambre à air 12 pour opérer un contrôle de la pression exercée entre la platine d'étalement 7 et la structure transporteuse 2 autorise une souplesse mécanique au niveau de la zone de contact de la platine d'étalement 7 avec la structure transporteuse 2. Cette souplesse mécanique facilite ainsi l'optimisation du contact de la platine d'étalement 7 contre la surface de la structure transporteuse 2. Par ailleurs, la souplesse de la structure transporteuse 2 autorise une déformation de sa surface et, en conséquence, le maintien en position du fil déposé de façon spiralée en dépit du frottement de la platine d'étalement 7 contre la structure transporteuse 2.

Selon une particularité de construction de cette chambre à air 12, celle-ci comprend notamment une structure de cerclage 12a d'une membrane déformable 12b disposée de niveau avec la face inférieure de la structure transporteuse 2. Une telle construction permet ainsi d'obtenir une chambre à air dont la partie déformable est principalement circonscrite à une zone disposée en regard de la face inférieure de la structure transporteuse 2.

Selon une autre particularité de réalisation de l'invention, le dispositif comprend aussi un mécanisme de soufflage pour le déplacement du fil 1 depuis l'amenée 4 de l'axe de rotation vers l'orifice de sortie du fil 1 au niveau de la platine d'étalement 7. Ce mécanisme de soufflage permet ainsi l'éjection de l'extrémité du fil 1 au niveau de l'orifice de sortie 6 sans difficulté, lors de l'insertion et de l'installation du fil 1 dans le dispositif, en dépit des coudes du circuit et du canal 5 de ce dispositif.

Selon une autre particularité de réalisation de l'invention, le dispositif comprend également un mécanisme d'éjection 13 de fibres de fil parasites. Lors du déplacement du fil 1 dans le canal 5 orienté radialement par rapport à l'axe de rotation de la structure rotative 3, les différents coudes du canal 5 empruntés par le fil peuvent conduire celui-ci à perdre quelques fibres qui risquent de former une bourre risquant d'entrainer une obturation du canal 5. Un exemple de mécanisme d'éjection 13 de fibres permettant d'éviter cette obturation peut consister en un orifice 13 disposé à l'extrémité et dans le prolongement radial du canal 5, de sorte que lors de la rotation du dispositif d'étalement, par force centrifuge, les fibres de fil parasites se trouvent éjectée du canal 5.

Selon une spécificité de cette particularité de réalisation, le dispositif comprend un mécanisme d'obturation 14 de l'orifice 13 d'éjection de fibres parasites pour permettre le fonctionnement du mécanisme de soufflage pour le déplacement du fil 1. Ce mécanisme d'obturation 14 de l'orifice 13 peut ainsi consister en un clapet 14a monté pivotant autour d'un axe radial positionné au dessus de l'orifice 13 d'éjection de fibres parasites. Ce clapet 14 permet ainsi, d'une part, une obturation de l'orifice 13 en absence de rotation du dispositif et, d'autre part, une ouverture de l'orifice 13, lorsque la rotation du dispositif est actionnée, par bascule du clapet sous l'action de son inertie.

Selon une particularité de construction du dispositif d'étalement de fil 1 de l'invention, le canal 5 orienté du dispositif est construit par superposition d'au moins deux éléments complémentaires 5a, 5b, 5c présentant une structure plane. Ces éléments complémentaires 5a, 5b, 5c plans superposés permettent ainsi une construction facilitée d'éléments structurellement complexe du dispositif. Par ailleurs, une telle construction permet une production simplifiée à partir de pièces de forme initiale similaires et qui sont ensuite usinées indépendamment. C'est ainsi que, de façon superposée, un premier élément 5a porte un orifice destiné à être en regard de l'orifice d'amenée 4 de fil 1, un second élément 5b réalise le canal 5 orienté radialement par rapport à l'axe de rotation de la structure rotative 3 et un troisième élément 5c porte l'orifice 6 de sortie de fil 1 décentré radialement par rapport à l'axe de rotation de la structure rotative 3.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Système comprenant :
- une structure transporteuse,
- un dispositif d'étalement d'au moins un fil (1) sur la structure transporteuse (2),
le dispositif comprenant:
- une structure rotative (3) actionnée par un moteur et comportant une amenée (4) de fil (1) au niveau de l'axe de rotation de la structure rotative (3),
- un canal (5) orienté dans la structure rotative (3), radialement par rapport à l'axe de rotation de la structure rotative (3) et débouchant au niveau d'un orifice (6) de sortie de fil (1) décentré radialement par rapport à l'axe de rotation de la structure rotative (3),
**caractérisé en ce que** le dispositif comprend
- une platine d'étalement (7) montée axialement sur la structure rotative (3) et portant l'orifice (6) de sortie de fil (1) et positionnée dans le plan et contre la surface de la structure transporteuse (2).

2. Système selon la revendication 1, **caractérisé en ce que** le dispositif comprend :
- une platine d'étalement (7) dont la surface en contact avec la structure transporteuse comporte au moins une portion centrale concave.

3. Système selon une des revendications 1 ou 2, **caractérisé en ce que** le dispositif comprend :
- une platine d'étalement (7) dont la surface en contact avec la structure transporteuse (2) comporte plusieurs perforations destinées à optimiser la dispersion de chaleur liée au frottement.

4. Système selon une des revendications 1 à 3, **caractérisé en ce que** le dispositif comprend également :
- un mécanisme d'optimisation (11) de la mise en contact de la surface de la structure transporteuse (2) avec la platine d'étalement (7).

5. Système selon au moins la revendication 4, **caractérisé en ce que** le mécanisme d'optimisation (11) de la mise en contact comprend au moins une chambre à air (12) à gonflage contrôlé positionnée sous la structure transporteuse (2) souple en regard de la platine d'étalement (7).

6. Système selon la revendication 5, **caractérisé en ce que** la chambre à air (12) du mécanisme d'optimisation de la mise en contact comprend notamment une structure de cerclage (12a) d'une membrane déformable (12b) disposée de niveau avec la face inférieure de la structure transporteuse (2).

7. Système selon une des revendications précédentes, **caractérisé en ce que** le dispositif comprend également un mécanisme d'éjection (13) de fibres de fil parasites.

8. Système selon une des revendications précédentes, **caractérisé en ce que** le canal (5) orienté du dispositif est construit par superposition d'au moins deux éléments complémentaires (5a, 5b, 5c) présentant une structure plane.

9. Système selon une des revendications précédentes, **caractérisé en ce que** la face supérieure de la platine d'étalement (7) du fil (1) réalise une interface (8) de dissipation de chaleur.

10. Système selon une des revendications précédentes, **caractérisé en ce que** le dispositif intègre également un mécanisme de soufflage pour le déplacement du fil (1) depuis l'amenée de l'axe de rotation vers l'orifice de sortie du fil (1) au niveau de la platine d'étalement (7).

## Patentansprüche

1. System, umfassend
- eine Transportstruktur,
- eine Vorrichtung zum Ausbreiten mindestens eines Garns (1) auf der Transportstuktur (2),
wobei die Vorrichtung umfasst:
- eine drehbare Struktur (3), die von einem Motor angetrieben wird und eine Zuführung (4) eines Garns (1) im Bereich der Drehachse der drehbaren Struktur (3) aufweist,
- einen relativ zur Drehachse der drehbaren Struktur (3) radial gerichteten Kanal (5) in der drehbaren Struktur (3), der im Bereich einer relativ zur Drehachse der drehbaren Struktur (3) radial dezentrierten Austrittsöffnung (6) des Garns (1) mündet,
**dadurch gekennzeichnet, dass** die Vorrichtung umfasst:
- eine Ausbreitplatte (7), die axial auf der drehbaren Struktur (3) montiert ist und die Austrittsöffnung (6) des Garns (1) aufweist und in der Ebene der Transportstruktur (2) gegen deren Oberfläche angeordnet ist.

2. System nach Patentanspruch 1, **dadurch gekennzeichnet, dass** die Vorrichtung umfasst:
- eine Ausbreitplatte (7), deren mit der Transportstruktur in Berührung stehende Oberfläche mindestens einen konkaven Zentralbereich aufweist.

3. System nach einem der Patentansprüche 1 oder 2, **dadurch gekennzeichnet, dass** die Vorrichtung umfasst:
- eine Ausbreitplatte (7), deren mit der Transportstruktur (2) in Berührung stehende Oberfläche mehrere Bohrungen aufweist, die dazu bestimmt sind, die Abfuhr der mit der Reibung verbundenen Wärme zu optimieren.

4. System nach irgendeinem der Patentansprüche 1 bis 3, **dadurch gekennzeichnet, dass** die Vorrichtung außerdem umfasst:
- einen Mechanismus (11) zur Optimierung der Berührung der Oberfläche der Transportstruktur (2) mit der Ausbreitplatte (7).

5. System nach mindestens Patentanspruch 4, **dadurch gekennzeichnet, dass** der Mechanismus (11) zur Optimierung der Berührung mindestens eine kontrolliert aufgepumpte Luftkammer (12) umfasst, die unter der verformbaren Transportstruktur (2) der Ausbreitplatte (7) gegenüber angeordnet ist.

6. System nach Patentanspruch 5, **dadurch gekennzeichnet, dass** die Luftkammer (12) des Mechanismus (11) zur Optimierung der Berührung insbesondere eine Einfassstruktur (12a) einer verformbaren Membran (12b) aufweist, die auf gleicher Höhe mit der Unterseite der Transportstruktur (2) angeordnet ist.

7. System nach einem der vorangehenden Patentansprüche, **dadurch gekennzeichnet, dass** die Vorrichtung ebenfalls einen Mechanismus zum Auswurf (13) störender Garnfasern umfasst.

8. System nach einem der vorangehenden Patentansprüche, **dadurch gekennzeichnet, dass** der gerichtete Kanal (5) der Vorrichtung durch Stapelung mindestens zweier komplementärer Teile (5a, 5b, 5c) erzeugt wird, die einen ebenen Aufbau aufweisen.

9. System nach einem der vorangehenden Patentansprüche, **dadurch gekennzeichnet, dass** die Oberseite der Ausbreitplatte (7) des Garns (1) eine Schnittstelle (8) zur Wärmeabfuhr bildet.

10. System nach einem der vorangehenden Patentansprüche, **dadurch gekennzeichnet, dass** die Vorrichtung außerdem eine Blasvorrichtung zum Versetzen des Garns (1) vom Eintritt der Drehachse zur Mündung des Garnaustritts (1) in Höhe der Ausbreitplatte (7) umfasst.

## Claims

1. System comprising:
- a conveyor structure,
- device for spreading at least one yarn (1) on the conveyor structure (2), the device comprising:
- a rotating structure (3) operated by a motor and comprising at least one point (4) for supplying the yarn (1) in the region of the axis of rotation of the rotating structure (3),
- a channel (5) oriented in the rotating structure (3), radially in relation to the axis of rotation of the rotating structure (3) and opening out in the region of an opening (6) for outputting the yarn (1) which is radially offset in relation to the axis of rotation of the rotating structure (3),
**characterised in that** the device comprises
- a spreader plate (7) mounted axially on the rotating structure (3) and supporting the outlet opening (6) of the yarn (1) and positioned in the plane and against the surface of the conveyor structure (2).

2. System according to claim 1, **characterised in that** the device comprises:
- a spreader plate (7) the surface of which in contact with the conveyor structure has at least one central concave portion.

3. System according to either claim 1 or claim 2, **characterised in that** the device comprises:
- a spreader plate (7) the surface of which in contact with the conveyor structure (2) has several perforations for optimising the dispersion of heat associated with friction.

4. System according to any of claims 1 to 3, **characterised in that** the device also comprises:
- an optimisation mechanism (11) for contact between the surface of the conveyor structure (2) and the spreader plate (7).

5. System according to at least claim 4, **characterised in that** the contact optimisation mechanism (11) comprises at least one controlled-inflation air chamber (12) positioned underneath the conveyor structure (2) arranged flexibly opposite the spreader plate (7).

6. System according to claim 5, **characterised in that** the air chamber (12) of the contact optimisation mechanism comprises in particular a structure for clamping (12a) a deformable membrane (12b) arranged flush with the bottom side of the conveyor structure (2).

7. System according to any of the preceding claims, **characterised in that** the device also comprises a mechanism for ejecting (13) stray yarn fibres.

8. System according to any of the preceding claims, **characterised in that** the oriented channel (5) of the device is formed by arranging on top of one other at least two complementary elements (5a, 5b, 5c) having a flat structure.

9. System according to any of the preceding claims, **characterised in that** the upper side of the plate for spreading (7) the yarn (1) forms a heat dissipation interface (8).

10. System according to any of the preceding claims, **characterised in that** the device also incorporates a blowing mechanism for displacing the yarn (1) from the supply point of the axis of rotation to the opening for outputting the yarn (1) in the region of the spreader plate (7).
